# EUROPÄISCHE PATENTSCHRIFT

(11) **EP 4 056 097 B1**
(45) Veröffentlichungstag und Bekanntmachung des Hinweises auf die Patenterteilung: **10.09.2025**
(21) Anmeldenummer: 21161832.7
(22) Anmeldetag: 10.03.2021
(51) Int. Cl.: A47L 11/40, A47L 11/293

(54) **VERFAHREN ZUR BESTIMMUNG DER FÜLLMENGE IN EINEM FRISCHWASSERBEREICH EINES AUFNAHMETANKS EINER BODENREINIGUNGSMASCHINE**
METHOD FOR DETERMINING THE FILL LEVEL IN A FRESH WATER ZONE OF A RECEIVING TANK OF A FLOOR CLEANING MACHINE
PROCÉDÉ DE DÉTERMINATION DE LA QUANTITÉ DE REMPLISSAGE DANS UNE ZONE D'EAU DOUCE D'UN RÉSERVOIR DE RÉCEPTION D'UNE MACHINE DE NETTOYAGE DU SOL

(43) Veröffentlichungstag der Anmeldung: 14.09.2022
(73) Patentinhaber: Hako GmbH, 23843 Bad Oldesloe (DE)
(72) Erfinder: NIEMKE, Jens, 24558 Henstedt-Ulzburg (DE); KATENHUSEN, Heinrich, 23843 Bad Oldesloe (DE); JÜRß, Philip, 23847 Rethwisch (DE); SCHLERETH, Christian, 23843 Travenbrück (DE)
(74) Vertreter: Bird & Bird LLP - Hamburg

(56) Entgegenhaltungen:
- EP-A1- 3 730 019
- EP-A2- 0 173 392
- EP-A2- 2 511 016
- DE-A1- 102018 221 058
- US-A- 6 101 671

## Beschreibung

Die vorliegende Erfindung betrifft ein Verfahren zur Bestimmung der Füllmenge eines Frischwasserbereichs in einem Aufnahmetank einer Bodenreinigungsmaschine.

Dabei umfasst die Bodenreinigungsmaschine den Frischwasserbereich, einen Schmutzwasserbereich, ein Fahrwerk zum Bewegen der Bodenreinigungsmaschine über eine zu reinigende Bodenfläche, eine Reinigungseinrichtung zum Reinigungseingriff mit der zu reinigenden Bodenfläche, wobei die Reinigungseinrichtung mit dem Frischwasserbereich verbunden ist und zum Aufbringen von Frischwasser auf die zu reinigende Bodenfläche ausgestaltet ist, eine Aufnahmeeinrichtung zum Aufnehmen von Schmutzwasser von der zu reinigenden Bodenfläche, und eine Fördereinrichtung, die ausgestaltet ist, in einem aktivierten Zustand Schmutzwasser von der Aufnahmeeinrichtung zu dem Schmutzwasserbereich zu fördern, wobei der Frischwasserbereich und der Schmutzwasserbereich in einem Aufnahmetank ausgebildet und durch eine flexible Trennwand voneinander getrennt sind, die derart ausgebildet ist, dass der Frischwasserbereich und der Schmutzwasserbereich sich nicht, teilweise oder vollständig über den Querschnitt des Aufnahmetanks erstrecken können.

Derartige Bodenreinigungsmaschinen mit einer flexiblen Trennwand sind aus dem Stand der Technik bekannt. Bevor solche Bodenreinigungsmaschinen zum Einsatz kamen, waren bei diesen der Schmutzwasserbereich und der Frischwasserbereich jeweils als Tanks mit starren Wandungen ausgebildet, was jedoch mit dem folgenden Nachteil verbunden war.

Wenn eine derartige Bodenreinigungsmaschine betrieben wird, ist am Anfang des Betriebs der Frischwasserbereich vollständig gefüllt, während der Schmutzwasserbereich leer ist. Im weiteren Betrieb wird dann Frischwasser aus dem Frischwasserbereich auf die zu reinigende Bodenfläche aufgebracht, und dieses Frischwasser wird, nachdem es Schmutz von der Bodenfläche aufgenommen hat, mittels der Fördereinrichtung in den Schmutzwasserbereich gefördert.

Dies bedeutet, dass die Füllmenge in dem Frischwasserbereich während des Betriebs abnimmt während gleichzeitig die Füllmenge im Schmutzwasserbereich zunimmt, wobei die Summe aus beiden unter der Maßgabe, dass kein zusätzliches Wasser auf die zu reinigende Bodenfläche aufgebracht wird, die Anfangsmenge an Frischwasser nicht überschreiten sollte. Wenn jedoch für Frischwasser und Schmutzwasser Behälter mit festen Wandungen verwendet werden, wird unnötig viel Volumen vorgehalten, was die Baugröße der Bodenreinigungsmaschine vergrößert und damit deren Manövrierfähigkeit einschränkt.

Daher ist aus der DE 10 2019 110 634 A1 bekannt, in der Bodenreinigungsmaschine einen Aufnahmetank vorzusehen, in dem eine flexible Trennwand vorgesehen ist, die das Volumen des Aufnahmetanks in einen Schmutzwasserbereich und einen Frischwasserbereich unterteilt. Die Trennwand ist dabei derart ausgestaltet, dass sich die Querschnittsfläche des Schmutzwasserbereichs und die des Frischwasserbereichs gar nicht, teilweise oder vollständig über die Querschnittsfläche des Aufnahmetanks erstrecken können.

Die Trennwand erlaubt also, dass das Volumen des Aufnahmetanks entweder vollständig teilweise oder überhaupt nicht von einem aus dem Frischwasserbereich und dem Schmutzwasserbereich eingenommen werden kann. Es kann weiterhin das Volumen des Aufnahmetanks beliebig auf den Schmutzwasserbereich und den Frischwasserbereich aufgeteilt werden. Dabei stellt sich aber in dem Schmutzwasserbereich und dem Frischwasserbereich ein Pegel immer so ein, dass Flüssigkeit sich bis zu der Höhe des Pegels vollständig über den Querschnitt des Aufnahmetanks verteilt. Es verbleiben also unterhalb des Pegels keine Bereiche in dem Aufnahmetank, die nicht von Flüssigkeit aus dem Schmutzwasserbereich oder dem Frischwasserbereich ausgefüllt sind. Eine weitere Bodenreinigungsmaschine mit den zuvor genannten Merkmalen ist aus der EP 0 173 392 A2 bekannt. Ebenfalls bekannt aus der DE 10 2018 221 058 A1 sind Bodenreinigungsmaschinen mit Wiedergewinnung von Reinigungsflüssigkeit mit einem Behälter zum Bevorraten der Reinigungsflüssigkeit und einem Filterelement und einer Schmutzaufnahmeeinrichtung zur Aufnahme verschmutzter Reinigungsflüssigkeit und Überführung in den Behälter.

Bei einer derartigen Bodenreinigungsmaschine ergibt sich jetzt doch das folgende technische Problem. Da das Volumen des Frischwasserbereichs nicht festgelegt ist, kann die Füllmenge des Frischwasserbereichs nicht in einfacher Weise aus dem Pegel darin bestimmt werden. Insbesondere ist nicht bekannt, in welchem Umfang das Volumen des Aufnahmetanks auch von Schmutzwasser eingenommen wird. Selbst eine Bestimmung des Pegels im Schmutzwasserbereich und im Frischwasserbereich erlaubt es nicht, die jeweiligen Füllmengen zu bestimmen, da die Lage der Trennwand nicht auch bestimmt werden kann.

Daher liegt der vorliegenden Erfindung die Aufgabe zugrunde, ein Verfahren bereitzustellen, dass eine zuverlässige Bestimmung der Füllmenge des Frischwassertanks erlaubt.

Erfindungsgemäß wird diese Aufgabe durch ein Verfahren zum Bestimmen der Füllmenge des Frischwasserbereichs einer Bodenreinigungsmaschine gelöst, wobei die Bodenreinigungsmaschine den Frischwasserbereich, einen Schmutzwasserbereich, ein Fahrwerk zum Bewegen der Bodenreinigungsmaschine über eine zu reinigende Bodenfläche, eine Reinigungseinrichtung zum Reinigungseingriff mit der zu reinigenden Bodenfläche, wobei die Reinigungseinrichtung mit dem Frischwasserbereich verbunden ist und zum Aufbringen von Frischwasser auf die zu reinigende Bodenfläche ausgestaltet ist, eine Aufnahmeeinrichtung zum Aufnehmen von Schmutzwasser von der zu reinigenden Bodenfläche, wobei die Aufnahmeeinrichtung mit dem Schmutzwasserbereich verbunden ist, und eine Fördereinrichtung, die ausgestaltet ist, in einem aktivierten Zustand Schmutzwasser von der Aufnahmeeinrichtung zu dem Schmutzwasserbereich zu fördern umfasst, wobei der Frischwasserbereich und der Schmutzwasserbereich in einem Aufnahmetank ausgebildet sind und durch eine flexible Trennwand voneinander getrennt sind, die derart ausgebildet ist, dass der Frischwasserbereich und der Schmutzwasserbereich sich nicht, teilweise oder vollständig über den Querschnitt des Aufnahmetanks erstrecken können, und wobei das Verfahren die folgenden Schritte umfasst:
- Erfassen des Volumenstroms aus dem Frischwasserbereich heraus zu wenigstens einem Zeitpunkt zwischen einem ersten Zeitpunkt und einem zweiten Zeitpunkt, wobei der erste Zeitpunkt vor dem zweiten Zeitpunkt liegt, und
- Bestimmen der aktuellen Füllmenge in dem Frischwasserbereich aus einer zuvor bestimmten Füllmenge und dem erfassten Volumenstrom.

Bei dem erfindungsgemäßen Verfahren wird somit eine Bodenreinigungsmaschine verwendet, bei der der Schmutzwassertank in der schon im Zusammenhang mit dem Stand der Technik beschriebenen Weise durch eine flexible Trennwand in einen Frischwasserbereich und einen Schmutzwasserbereich unterteilt ist. Die Trennwand und der Aufnahmetank sind so ausgestaltet, dass es immer zu einem Druckausgleich zwischen Frischwasser- und Schmutzwasserbereich kommt. Die flexible Trennwand ermöglich auch hier, dass das Volumen des Aufnahmetanks entweder vollständig, teilweise oder überhaupt nicht von einem aus dem Frischwasserbereich und dem Schmutzwasserbereich eingenommen werden kann, und das Volumen des Aufnahmetanks kann beliebig auf den Schmutzwasserbereich und den Frischwasserbereich aufgeteilt werden. Dabei stellt sich in dem Schmutzwasserbereich und dem Frischwasserbereich ein Pegel immer so ein, dass Flüssigkeit sich bis zu der Höhe des Pegels vollständig über den Querschnitt des Aufnahmetanks verteilt, und unterhalb des Pegels gibt es keine Bereiche in dem Aufnahmetank, die nicht von Flüssigkeit aus dem Schmutzwasserbereich oder dem Frischwasserbereich ausgefüllt sind.

Ferner wird bei dem erfindungsgemäßen Verfahren ausgehend von einer zuvor bestimmten Füllmenge in dem Frischwasserbereich die aktuelle Füllmenge in der Weise bestimmt, dass zwischen einem ersten Zeitpunkt und einem zweiten Zeitpunkt der Volumenstrom kontinuierlich oder möglicherweise auch nur einmal erfasst wird, der aus dem Frischwasserbereich heraus und ggf. zu der Reinigungseinrichtung strömt. Aus diesem Volumenstrom wird die abgeflossene Menge Frischwasser ermittelt und von der zuletzt, also an oder vor dem ersten Zeitpunkt bestimmten Füllmenge in dem Frischwasserbereich abgezogen.

In diesem Zusammenhang ist darauf hinzuweisen, dass die Bodenreinigungsmaschine zur Durchführung des Verfahrens nicht nur die Reinigungseinrichtung aufweisen kann, die zum Reinigungseingriff mit der zu reinigenden Bodenfläche ausgebildet ist, sondern es ist zusätzlich denkbar, dass weitere Zusatzreinigungseinrichtungen vorgesehen sind, wie beispielsweise eine Handbürste oder ein Hochdruckreiniger, die ebenfalls von dem Frischwasserbereich aus mit Frischwasser versorgt werden.

Das Verfahren kann dabei bevorzugt in der Weise ausgestaltet sein, dass bei einem Durchlauf vor der Aufnahme des eigentlichen Reinigungsbetriebes und vor einem nach dem Befüllen des Frischwasserbereichs erstmaligen Einschalten der Reinigungseinrichtung und einem damit verbundenen Abfließen von Frischwasser, die Anfangsfüllmenge in dem Frischwasserbereich aus dem Pegel im Aufnahmetank ermittelt wird. Dies kann insbesondere dann erfolgen, wenn der Schmutzwasserbereich leer ist. Im weiteren Verlauf des Verfahrens wird dann iterativ immer von der zuletzt bestimmten Füllmenge ausgegangen und basierend auf dem zwischen zwei Zeitpunkten ermittelten Volumenstrom die abgeflossene Frischwassermenge bestimmt.

Die erfindungsgemäß verwendete Bodenreinigungsmaschine weist dabei ein Fahrwerk auf, das es ermöglicht, die Bodenreinigungsmaschine über die zu reinigende Bodenfläche zu bewegen. In diesem Zusammenhang ist der Begriff "Fahrwerk" breit zu verstehen, sodass jede Art von Rädern oder Gleitelementen umfasst ist, die gegebenenfalls angetrieben sein können aber nicht müssen, und dazu dienen, eine Beweglichkeit zu ermöglichen. Ferner umfasst der Begriff der Bodenreinigungsmaschine selbstfahrende Maschinen als auch solche, die von einem Benutzer geführt werden, während er vor dieser her oder hinter dieser läuft.

In einer bevorzugten Ausführungsform des Verfahrens wird der Pegel in dem Aufnahmetank erfasst, wobei die Füllmenge in dem Schmutzwasserbereich aus der aktuellen Füllmenge im Frischwasserbereich und dem Pegel im Aufnahmetank bestimmt wird. Das Erfassen des Pegels im Aufnahmetank kann dabei in der Weise erfolgen, dass der Pegel im Frischwasser- und/oder Schmutzwasserbereich erfasst wird. Da der Pegel in beiden Bereichen derselbe ist, ist dies auch der Pegel im Aufnahmetank. Bei dieser Ausführungsform kann neben der Füllmenge in dem Frischwasserbereich auch die in dem Schmutzwasserbereich bestimmt werden. Dies kann insbesondere in der Weise geschehen, dass basierend auf dem erfassten Pegel im Aufnahmetank die gesamte Füllmenge in diesem bestimmt und von dieser die Füllmenge im Frischwasserbereich abgezogen wird.

In einem weiteren bevorzugten Ausführungsbeispiel des erfindungsgemäßen Verfahrens wird erfasst, ob die Fördereinrichtung in dem aktivierten Zustand ist und/oder ob Frischwasser aus dem Frischwasserbereich heraus gefördert wird und/oder ob die Bodenreinigungsmaschine still steht, wobei der Pegel in dem Aufnahmetank erfasst wird. Wenn die Fördereinrichtung nicht in dem aktivierten Zustand ist und/oder kein Frischwasser aus dem Frischwasserbereich heraus gefördert wird und/oder die Bodenreinigungsmaschine still steht, wird bestimmt, ob der Pegel im Aufnahmetank ansteigt, wobei, wenn der Pegel im Aufnahmetank ansteigt, die aktuelle Füllmenge in dem Frischwasserbereich aus dem Anstieg des Pegels im Aufnahmetank und der zuletzt bestimmten Füllmenge im Frischwasserbereich bestimmt wird. Dabei muss die Bestimmung, ob der Pegel im Aufnahmetank ansteigt, nicht ausschließlich dann erfolgen, wenn die Fördereinrichtung nicht in dem aktivierten Zustand ist und/oder kein Frischwasser aus dem Frischwasserbereich heraus gefördert wird und/oder die Bodenreinigungsmaschine still steht.

Mit diesem bevorzugten Ausführungsbeispiel des Verfahrens wird die Problematik behandelt, dass ein Benutzer der Bodenreinigungsmaschine den Betrieb unterbricht und den Frischwasserbereich nachbefüllt. Dieses würde dann, wenn nur der abfließende Volumenstrom berücksichtigt und von einer zuvor bestimmten Füllmenge ausgegangen wird, nicht zutreffend bei der Bestimmung der tatsächlichen Füllmenge im Frischwasserbereich erfasst.

Dazu sieht dieses Ausführungsbeispiel des Verfahrens nun vor, dass zunächst überprüft wird, ob die Fördereinrichtung aktiviert ist, d. h. dass Schmutzwasser von der zu reinigenden Bodenfläche abgezogen wird, und/oder ob kein Frischwasser aus dem Frischwasserbereich heraus und ggf. auf die zu reinigenden Bodenfläche aufgebracht wird, d. h. beispielsweise ob ein Minimalvolumenstrom hin zu der zu reinigenden Bodenfläche aus dem Frischwasserbereich unterschritten ist, und/oder ob die Bodenreinigungsmaschine stillsteht. Jede dieser drei Bedingungen alleine oder alle zusammen genommen weisen dann, wenn sie erfüllt sind, darauf hin, dass die Maschine gerade nicht im eigentlichen Reinigungsbetrieb ist, sodass die Möglichkeit besteht, dass der Benutzer Frischwasser in den Frischwasserbereich hinzufügt. Hierfür kann es auch schon ausreichend sein zu prüfen, ob die Fördereinrichtung aktiviert ist und kein Frischwasser aus dem Frischwasserbereich abfließt.

Wenn also wenigstens eine dieser Bedingungen erfüllt ist, wird bei dieser Ausführungsform des Verfahrens der Pegel im Aufnahmetank überwacht, und wenn dieser ansteigt, wird angenommen, dass dies auf ein Hinzufügen von Frischwasser zurückzuführen ist. Dann wird die aktuelle Füllmenge des Frischwasserbereichs in der Weise bestimmt, dass zu der zuletzt bestimmten Füllmenge des Frischwassertanks dasjenige Volumen hinzu addiert wird, dass sich aus dem Anstieg des Pegels im Aufnahmetank ergibt.

In weiter bevorzugter Weise wird bei diesem Ausführungsbeispiel die aktuelle Füllmenge im Schmutzwasserbereich als die dort zuletzt bestimmte Füllmenge bestimmt.

In einer weiteren bevorzugten Ausführungsform dieses Ausführungsbeispiels wird, wenn der Pegel im Aufnahmetank nicht ansteigt, die aktuelle Füllmenge in dem Schmutzwasserbereich aus dem Pegel im Aufnahmetank und der zuletzt bestimmten Füllmenge im Frischwasserbereich bestimmt. Auf diese Weise kann dann einfach auch die Füllmenge in dem Schmutzwasserbereich bestimmt werden.

Weiterhin kann in einer weiteren bevorzugten Ausführungsform dieses Ausführungsbeispiels des Verfahrens wiederum erfasst werden, ob die Fördereinrichtung in dem aktivierten Zustand ist, wobei weiter erfasst wird, ob Frischwasser aus dem Frischwasserbereich heraus gefördert wird und/oder ob die Bodenreinigungsmaschine still steht, wobei der Pegel in dem Aufnahmetank erfasst wird, und wobei, wenn die Fördereinrichtung nicht in dem aktivierten Zustand ist und wenn Frischwasser aus dem Frischwasserbereich heraus gefördert wird und/oder die Bodenreinigungsmaschine nicht still steht, die aktuelle Füllmenge in dem Schmutzwasserbereich aus dem Pegel im Aufnahmetank und der zuletzt bestimmten Füllmenge im Frischwasserbereich bestimmt wird. Alternativ ist es auch möglich, dass die aktuelle Füllmenge im Schmutzwasserbereich als zuvor bestimmte angenommen wird, da aufgrund der deaktivierten Fördereinrichtung kein Schmutzwasser in den Schmutzwasserbereich gelangen kann.

Mit dieser Ausführungsform wird der Fall berücksichtigt, dass die Fördereinrichtung zwar im nicht-aktivierten Zustand ist, aber andere Bedingungen nicht erfüllt sind, die erfüllt sein müssen, damit der Frischwasserbereich befüllt werden kann. Dann wird bei dieser Ausführungsform des Ausführungsbeispiels angenommen, dass die Füllmenge im Frischwasserbereich unverändert bleibt.

Weiterhin ist es bevorzugt, wenn der Pegel im Aufnahmetank durch Erfassen des Pegels im Frischwasserbereich oder Erfassen des Pegels im Schmutzwasserbereich erfasst wird. Alternativ ist es auch bevorzugt, dass der Pegel im Aufnahmetank durch Erfassen des Pegels im Frischwasserbereich und Erfassen des Pegels im Schmutzwasserbereich erfasst wird, wobei der Pegel im Aufnahmetank als das Maximum aus dem Pegel im Frischwasserbereich und dem Pegel im Schmutzwasserbereich bestimmt wird. Bei dieser zweiten Alternative wird zum einen eine größere Sicherheit bei der Bestimmung des Pegels im Aufnahmetank erreicht und es werden zum anderen zusätzliche Informationen gewonnen.

Insbesondere ist es möglich, dass die Pegel insbesondere bei diesen Alternativen durch eine Erfassung des Drucks im Bodenbereich des Frischwasserbereichs und des Schmutzwasserbereichs erfasst werden. Zusätzlich kann der Druck oberhalb des Pegels im Schmutzwasserbereich erfasst werden, insbesondere wenn die Fördereinrichtung als Saugturbine ausgebildet ist. Dann wird der Pegel in dem Schmutzwasserbereich und/oder dem Frischwasserbereich auf Grundlage des Differenzdrucks zwischen dem Druck im Bodenbereich und dem Druck oberhalb des Pegels bestimmt. Auf diese Weise ist eine zuverlässige Bestimmung des Pegels möglich. Dabei kann außerdem erfasst werden, ob einer aus dem Frischwasserbereich und dem Schmutzwasserbereich leer ist

In einem weiteren bevorzugten Ausführungsbeispiel erfolgt das Erfassen des Volumenstroms aus dem Frischwasserbereich heraus zu dem wenigstens einem Zeitpunkt zwischen dem ersten Zeitpunkt und dem zweiten Zeitpunkt und das Bestimmen der aktuellen Füllmenge in dem Frischwasserbereich, wenn der Pegel im Frischwasserbereich größer als ein erster Minimalpegel ist und wenn der Pegel im Schmutzwasserbereich größer als ein zweiter Minimalpegel ist. Auf diese Weise wird die vergleichsweise komplexe Bestimmung der Füllmenge des Frischwasserbereichs nur dann durchgeführt, wenn dies nicht bereits auf der Grundlage der Erfassung des Pegels im Aufnahmetank möglich ist.

In weiter bevorzugter Weise kann dann, wenn der Pegel im Frischwasserbereich kleiner oder gleich als ein erster Minimalpegel ist und wenn der Pegel im Schmutzwasserbereich größer als ein zweiter Minimalpegel ist, die Füllmenge im Frischwasserbereich als minimal bestimmt werden und die Füllmenge im Schmutzwasserbereich aus dem Pegel im Aufnahmetank und dem Querschnitt des Aufnahmetanks bestimmt werden. Auch bei diesem Ausführungsbeispiel wird wieder eine komplexe Bestimmung der Füllmenge im Schmutzwasserbereich und im Frischwasserbereich vermieden, die die Erfassung des Volumenstromes aus dem Frischwasserbereich umfassen würde.

In diesem Zusammenhang wird darauf hingewiesen, dass es sich bei dem ersten und/oder zweiten Minimalpegel gemäß der vorliegenden Erfindung auch um den Pegel handeln kann, der sich ergibt, wenn der Schmutzwasserbereich oder der Frischwasserbereich leer sind. Dann kann dieser Minimalpegel bei einer Erfassung natürlich nicht unterschritten werden und der jeweils erfasste Pegel kann bei dieser Option nicht kleiner als der Minimalpegel sein. Es ist aber auch möglich, dass der erste und/oder der zweite Minimalpegel so gewählt werden, dass sie größer sind als die Pegel, die sich ergeben, wenn die jeweiligen Bereiche leer sind.

Insbesondere kann die Füllmenge im Schmutzwasserbereich in der Weise aus dem Pegel im Aufnahmetank bestimmt werden, dass der Querschnitt entlang der Pegelhöhe "integriert" wird. Dies gilt ganz allgemein im Rahmen der vorliegenden Erfindung. Wenn aus dem Pegel im Aufnahmetank dessen Gesamtfüllmenge bestimmt werden soll, kann dies immer durch eine Integration über der Querschnittsfläche entlang der Höhe des Pegels erfolgen. Auf diese Weise wird ein nicht gleichmäßiger Querschnitt des Aufnahmetanks berücksichtigt.

In einer weiteren bevorzugten Ausführungsform wird, wenn der Pegel im Frischwasserbereich kleiner oder gleich als ein erster Minimalpegel ist und wenn der Pegel im Schmutzwasserbereich kleiner oder gleich als ein zweiter Minimalpegel ist, die Füllmenge im Frischwasserbereich als minimal bestimmt und die Füllmenge im Schmutzwasserbereich als minimal bestimmt. Auch hier kann direkt aus der Erfassung der Pegel in dem Frischwasserbereich und in dem Schmutzwasserbereich darauf geschlossen werden, dass diese Pegel minimal sind bzw. die beiden Behälter leer sind. Auch hier ist eine Bestimmung der Füllmengen auf der Grundlage der Volumenstromerfassung nicht mehr erforderlich.

Schließlich kann in einer weiteren bevorzugten Ausführungsform, wenn der Pegel im Frischwasserbereich größer als ein erster Minimalpegel ist und wenn der Pegel im Schmutzwasserbereich kleiner oder gleich als ein zweiter Minimalpegel ist, die Füllmenge im Schmutzwasserbereich als minimal bestimmt werden und die Füllmenge im Frischwasserbereich aus dem Pegel im Aufnahmetank und dem Querschnitt des Aufnahmetanks bestimmt werden.

Schließlich stellt die vorliegende Erfindung eine Bodenreinigungsmaschine zur Durchführung des Verfahrens in einer der zuvor beschriebenen Formen bereit.

Im Folgenden wird die vorliegende Erfindung anhand einer lediglich ein bevorzugtes Ausführungsbeispiel zeigenden Zeichnung erläutert, wobei
- Fig. 1: eine Bodenreinigungsmaschine zur Durchführung des erfindungsgemäßen Verfahrens in einem Längsquerschnitt zeigt und
- Fig. 2: ein Flussdiagramm eines Ausführungsbeispiels eines erfindungsgemäßen Verfahrens zeigt.

Wie aus Figur 1 zu entnehmen ist, weist ein Ausführungsbeispiel einer Bodenreinigungsmaschine 1 zur Durchführung des Ausführungsbeispiels eines erfindungsgemäßen Verfahrens, das in Figur 2 dargestellt ist, ein Fahrwerk 3 auf, das bei dem vorliegenden Ausführungsbeispiel drei Räder 5 aufweist, wobei die vorderen Räder lenkbar sind und die Bodenreinigungsmaschine 1 als eine Aufsitzmaschine ausgebildet ist, sodass ein Benutzer die Maschine lenken kann. Die vorliegende Erfindung ist aber nicht auf Aufsitzmaschinen beschränkt, sondern findet auch ganz allgemein Anwendung auf Bodenreinigungsmaschinen, wobei diese auch als Maschinen ausgebildet sein können, bei denen ein Benutzer hinter der Maschine her oder vor dieser läuft.

Weiterhin weist das Ausführungsbeispiel einer Bodenreinigungsmaschine 1 eine Reinigungseinrichtung 7 auf, die in dem hier dargestellten Beispiel angetriebene Bürstenelemente 9 aufweist, wobei die Bürstenelemente 9 in Eingriff mit einer zu reinigenden Bodenfläche 11 kommen können, über die die Bodenreinigungsmaschine 1 mithilfe des Fahrwerks 3 hinweg bewegt werden kann. Hier ist darauf hinzuweisen, dass die Bodenreinigungsmaschine 1 nicht nur die Reinigungseinrichtung 7 aufweisen kann, sondern es ist denkbar, dass zusätzlich weitere Zusatzreinigungseinrichtungen vorgesehen sind, wie beispielsweise eine Handbürste oder ein Hochdruckreiniger, die ebenfalls mit Frischwasser versorgt werden.

Ferner weist die Bodenreinigungsmaschine 1 einen Aufnahmetank 13 auf, der mit einer flexiblen Trennwand 15 versehen ist, die das Innenvolumen des Aufnahmetanks 13 in einen Frischwasserbereich 17 sowie einen Schmutzwasserbereich 19 unterteilt. Die Trennwand 15 ist dabei derart ausgebildet, dass der Frischwasserbereich 17 und der Schmutzwasserbereich 19 ein variables Volumen haben, wobei die Summe der Volumina unabhängig von dem Pegel in dem Frischwasserbereich 17 und in dem Schmutzwasserbereich 19 immer dem Volumen des Aufnahmetanks 13 bei diesem Pegel entspricht. Die flexible Trennwand 15 ist so ausgestaltet, dass ermöglicht wird, dass es zu einem Druckausgleich zwischen dem Frischwasserbereich 17 und dem Schmutzwasserbereich 19 kommt. Die Trennwand 15 ist also derart flexibel ausgebildet, dass unabhängig davon, wie groß die Füllmengen in dem Frischwasserbereich 17 und in dem Schmutzwasserbereich 19 sind, sich in dem Aufnahmetank 13 eine Situation einstellt, in der sich der Flüssigkeitspegel über die gesamte Querschnittsfläche des Aufnahmetanks 13 hinweg erstreckt und unterhalb des Pegels keine Bereiche vorhanden sind, die nicht von Flüssigkeit ausgefüllt sind. Insbesondere können sich der Frischwasserbereich 17 und der Schmutzwasserbereich 19 gar nicht, ganz oder teilweise über den Querschnitt des Aufnahmetanks 13 erstrecken.

Wie weiter Figur 1 zu entnehmen ist, ist der Frischwasserbereich 17 über eine Leitung 21 mit der Reinigungseinrichtung 7 verbunden, sodass über die Reinigungseinrichtung 7 Frischwasser aus dem Frischwasserbereich 17 auf die zu reinigende Bodenfläche 11 aufgebracht werden kann. Weiterhin ist zu erkennen, dass in der Leitung 21 eine Volumenstrommesseinrichtung 23 vorgesehen ist, mit der der Volumenstrom durch die Leitung 21 und damit der Volumenstrom aus dem Frischwassertank 17 heraus und in diesem Ausführungsbeispiel zu der Reinigungseinrichtung 7 erfasst werden kann. In dem hier beschriebenen Ausführungsbeispiel, das neben der Reinigungseinrichtung 7, die mit Frischwasser aus dem Frischwasserbereich 17 versorgt wird, keine weiteren Zusatzreinigungseinrichtungen aufweist, die auch aus dem Frischwasserbereich 17 versorgt werden, wird der Volumenstrom zu der Reinigungseinrichtung 7 erfasst. Wenn jedoch weitere Zusatzreinigungseinrichtungen vorhanden sind, muss die Volumenstrommesseinrichtung derart angeordnet sein, dass sie den gesamten Volumenstrom erfasst, der aus dem Frischwasserbereich 17 heraus strömt und damit zu der Reinigungseinrichtung 7 und den Zusatzreinigungseinrichtungen abfließt.

Außerdem weist die Bodenreinigungsmaschine 1 eine Aufnahmeeinrichtung 25 auf, die in dem hier dargestellten Ausführungsbeispiel als ein sogenannter Saugfuß 27 ausgebildet ist, der ein zu der zur reinigenden Bodenfläche 11 offenes und ansonsten geschlossenes, sich über die Breite der Bodenreinigungsmaschine 1 erstreckendes Volumen 29 aufweist. Das Volumen 29 ist über eine Leitung 31 mit dem Innenraum des Aufnahmetanks 13 und darüber hinaus mit dem Schmutzwasserbereich 19 verbunden. Der Innenraum des Aufnahmetanks 13 wird von einer sogenannten Saugturbine 33 mit einem relativ zu der Umgebung gesehen, Unterdruck beaufschlagt, sodass die Saugturbine 33 als Fördereinrichtung dient, mit der sich auf der zu reinigenden Bodenfläche 11 befindliches Schmutzwasser in den Schmutzwasserbereich 19 gefördert werden kann.

Schließlich sind an dem Schmutzwasserbereich 17 und an dem Frischwasserbereich 19 Messfühler 35, 37 vorgesehen, mit denen der Druck im Bodenbereich des Frischwasserbereichs 17 und im Bodenbereich des Schmutzwasserbereichs 19 erfasst werden kann. Zusätzlich kann auch noch ein weiterer, hier nicht dargestellter Messfühler vorgesehen sein, der den Druck oberhalb des Pegels in dem Aufnahmetank 13 erfasst, um zu berücksichtigen, dass die Saugturbine 33 dort einen Unterdruck erzeugt. Der Pegel im Frischwasser- und Schmutzwasserbereich 17, 19 wird dann aus der Druckdifferenz zwischen den Drücken, die die beiden Messfühler 25, 37 und der weitere Messfühler erfassen, ermittelt. Auf diese Weise kann insgesamt aufgrund des Drucks, den die Messfühler 35, 37 erfassen, der Pegel im Frischwasserbereich 17 und im Schmutzwasserbereich 19 erfasst werden. Es sind aber auch andere Messverfahren denkbar, um diese Pegel zu erfassen.

Im Folgenden wird das Ausführungsbeispiel eines erfindungsgemäßen Verfahrens zum Bestimmen der Füllmenge in dem Frischwasserbereich 17 der Bodenreinigungsmaschine 1, die in Figur 1 dargestellt ist, anhand des Flussdiagramms in Figur 2 beschrieben.

Bei dem Ausführungsbeispiel eines erfindungsgemäßen Verfahrens, dessen Flussdiagramm in Figur 2 dargestellt ist, wird nach dem Start in Schritt 41 zunächst der Pegel im Frischwasserbereich 17 mithilfe des Messfühlers 35 erfasst. Gleichzeitig oder nachfolgend wird in Schritt 42 mithilfe des Messfühlers 37 der Pegel im Schmutzwasserbereich 19 erfasst. Um zu berücksichtigen, dass im vorliegenden Ausführungsbeispiel die Saugturbine 33 oberhalb des Flüssigkeitspegels im Frischwasserbereich 17 und im Schmutzwasserbereich 19 einen Unterdruck erzeugt, der den auf die Messfühler 35, 37 wirkenden Schweredruck der jeweiligen Flüssigkeit reduziert, kann der Druck oberhalb des Pegels im Frischwasserbereich 17 und im Schmutzwasserbereich 19 zusätzlich erfasst werden und zur Bestimmung der beiden Pegel eine Differenzdruckmessung durchgeführt werden. Dabei wird auf den von den Messfühlern 35, 37 jeweils erfassten Schweredruck noch der Unterdruck hinzugerechnet, um den tatsächlichen Schweredruck zu erhalten.

Anschließend wird in Schritt 43 die Gesamtfüllmenge im Aufnahmetank 13 in der Weise bestimmt, dass zunächst das Maximum aus den Pegeln im Frischwasserbereich 17 und im Schmutzwasserbereich 19 aus den zuvor bestimmten beiden Pegeln ermittelt wird. Auf der Grundlage dieses Maximums wird dann die Gesamtfüllmenge im Aufnahmetank 13 durch eine Integration des Aufnahmetankquerschnitts entlang der Pegelhöhe berechnet.

Im nachfolgenden Schritt 44 wird geprüft, ob der Pegel in dem Frischwasserbereich 17 kleiner oder gleich einem ersten Minimalpegel ist und ob der Pegel in dem Schmutzwasserbereich 19 ebenfalls kleiner oder gleich einem zweiten Minimalpegel ist. Auf diese Weise wird bestimmt, ob sowohl der Frischwasserbereich 17 als auch der Schmutzwasserbereich 19 leer sind. Die Minimalpegel können demnach auch null sein.

Für den Fall, dass in Schritt 44 festgestellt wird, dass beide Bedingungen nicht erfüllt sind, d.h. weder der Frischwasserbereich 17 noch der Schmutzwasserbereich 19 leer sind, wird dann zum Schritt 45 übergegangen, in dem der Volumenstrom mithilfe der Volumenstrommesseinrichtung 23 erfasst wird, der in der Leitung 21 vom Frischwasserbereich 17 zur Reinigungseinrichtung 9 vorliegt.

Anschließend wird in Schritt 46 die aktuelle Füllmenge im Frischwasserbereich 17 in der Weise berechnet, dass von der beim vorherigen Durchlauf durch das Ablaufdiagramm bestimmten Füllmenge des Frischwasserbereichs 17 das mithilfe der Volumenstrommesseinrichtung 23 bestimmte zwischenzeitlich abgeflossene Frischwasservolumen abgezogen wird.

Nachfolgend wird in Schritt 47 geprüft, ob die Fördereinrichtung aktiviert ist, d. h. ob die Saugturbine 33 eingeschaltet ist und einen Unterdruck in dem Schmutzwasserbereich 19 erzeugt. Ist die Saugturbine 33 nicht eingeschaltet, springt das Verfahren zum Schritt 48, in dem dann geprüft wird, ob kein Frischwasser aus dem Frischwasserbereich 17 heraus beispielsweise zu der Reinigungseinrichtung 7 gefördert wird, was dadurch erfolgen kann, dass geprüft wird, ob der Volumenstrom, der von der Volumenstrommesseinrichtung 23 erfasst wird, kleiner oder gleich einem Minimalstrom ist. Außerdem wird in Schritt 47 geprüft, ob die Bodenreinigungsmaschine 1 still steht. Die Prüfung, ob die Maschine still steht, ist allerdings optional. Es ist auch möglich, auf diese Prüfung zu verzichten. Wenn beide Bedingungen erfüllt sind, d. h. dass der Volumenstrom kleiner oder gleich dem Minimalstrom ist und die Bodenreinigungsmaschine 1 stillsteht, wird in Schritt 49 erfasst, ob es einen Anstieg des Pegels in dem Aufnahmetank 13 gibt. Wenn dies der Fall ist, ist davon auszugehen, dass der Frischwasserbereich 17 vom Benutzer befüllt wird, da die Maschine nicht bewegt und auch Flüssigkeit nicht auf die Bodenfläche 11 aufgebracht und wieder abgezogen wird.

Daher wird dann in Schritt 50 die aktuelle Füllmenge im Frischwasserbereich 17 in der Weise bestimmt, dass zu der zuvor bestimmten Füllmenge diejenige Menge addiert wird, die sich aus dem Anstieg des Pegels im Aufnahmetank 13 ergibt. Es wird also davon ausgegangen, dass die Erhöhung des Pegels im Aufnahmetank 13 darauf zurückzuführen ist, dass in den Frischwasserbereich 17 vom Benutzer zwischenzeitlich Frischwasser hinzugefügt worden ist. Schließlich wird in Schritt 51 die aktuelle Füllmenge im Schmutzwasserbereich 19 als diejenige Füllmenge bestimmt, die bereits zuvor für den Schmutzwasserbereich 19 ermittelt worden war.

Wenn in Schritt 47 festgestellt wird, dass die Saugturbine 33 eingeschaltet ist, läuft das Verfahren weiter zu Schritt 52, und die aktuelle Füllmenge in dem Schmutzwasserbereich 19 wird in der Weise bestimmt, dass zunächst wieder die Gesamtfüllmenge in dem Aufnahmetank 13 aus dem darin vorliegenden Pegel bestimmt wird, der in Schritt 43 bereits erfasst worden war. Alternativ kann auch auf die in Schritt 43 bestimmte Gesamtfüllmenge zurückgegriffen werden. Anschließend wird von dieser Gesamtfüllmenge die aktuelle Füllmenge des Frischwasserbereichs 17 abgezogen, die bereits zuvor in Schritt 46 bestimmt worden war. Schließlich schreitet das Verfahren dann weiter zum Schritt 53, in dem die aktuellen Füllmenge für den Frischwasserbereich 17 und den Schmutzwasserbereich 19 abgespeichert werden.

Wenn in Schritt 49, d. h. beim Prüfen, ob der Pegel im Aufnahmetank 13 ansteigt, festgestellt wird, dass dies nicht der Fall ist, schreitet das Verfahren ausgehend von Schritt 49 zum Schritt 54 fort, und die aktuelle Füllmenge des Schmutzwasserbereichs 19 wird auf die Menge gesetzt, die sich ergibt, wenn von der Gesamtfüllmenge des Aufnahmetanks 13, die in Schritt 43 bestimmt worden war, die aktuelle Füllmenge des Frischwasserbereichs 17 aus Schritt 46 abgezogen wird.

Wenn schließlich in Schritt 48 festgestellt wird, dass Frischwasser aus dem Frischwasserberiech 17 heraus zu der Reinigungseinrichtung 9 gefördert wird oder die Bodenreinigungsmaschine 1 nicht stillsteht, schreitet das Verfahren ausgehend von Schritt 48 zum Schritt 55 fort, und die aktuelle Füllmenge in dem Schmutzwasserbereich 19 wird wieder in der Weise bestimmt, dass von der in Schritt 43 bestimmten Gesamtfüllmenge die aktuelle Füllmenge des Frischwasserbereich 17 abgezogen wird.

Ausgehend von den Schritten 51, 52, 54, 55 schreitet das Verfahren dann immer jeweils zu dem Schritt 53 des Abspeicherns fort.

Bisher ist erläutert worden, wie das Ausführungsbeispiel eines erfindungsgemäßen Verfahrens fortschreitet, wenn in Schritt 44 bestimmt wird, dass weder der Frischwasserbereich 17 noch der Schmutzwasserbereich 19 leer sind. Nachfolgend wird nun beschrieben, wie das Ausführungsbeispiel fortschreitet, wenn wenigstens eine dieser beiden Bedingungen nicht erfüllt ist.

Wenn in Schritt 56 ermittelt wird, dass der Frischwasserbereich 17 leer ist, d. h. der Pegel, der mit dem Messfühler 35 ermittelt wird, ist kleiner oder gleich einem ersten Minimalwert, während gleichzeitig der mit dem Messfehler 37 erfasste Pegel in dem Schmutzwasserbereich 19 größer ein zweiter Minimalwert ist, schreitet das Verfahren zu Schritt 57 fort. In diesem Schritt wird die aktuelle Füllmenge des Frischwasserbereichs 17 auf null gesetzt, und anschließend wird in Schritt 58 die aktuelle Füllmenge des Schmutzwasserbereichs 19 auf die in Schritt 43 bestimmte Gesamtfüllmenge gesetzt. Schließlich schreitet das Verfahren dann zu Schritt 53 des Abspeicherns fort.

Wenn alternativ in Schritt 59 in der schon beschriebenen Weise bestimmt wird, dass sowohl der Frischwasserbereich 17 als auch der Schmutzwasserbereich 19 leer sind, schreitet das Verfahren zum Schritt 60 fort, in dem die aktuelle Füllmenge des Frischwasserbereichs 17 auf null gesetzt wird, und nachfolgend wird in Schritt 61 auch die aktuelle Füllmenge im Schmutzwasserbereich 19 auf null gesetzt. Nachfolgend wird wieder zu Schritt 53 gegangen, in dem die Mengen abgespeichert werden.

Wenn schließlich in Schritt 62 bestimmt wird, dass der Frischwasserbereich 17 nicht leer ist, während der Schmutzwasserbereich 19 leer ist, schreitet das Verfahren zu Schritt 63 fort, in dem die aktuelle Füllmenge des Frischwasserbereich 17 auf die Gesamtfüllmenge gesetzt wird, die in Schritt 43 bestimmt worden ist, wobei dann weiter in Schritt 64 die aktuelle Füllmenge des Schmutzwasserbereichs 19 auf null gesetzt wird. Auch in diesem Zweig schreitet das Verfahren dann wieder zu Schritt 53 fort, in dem die Füllmenge abgespeichert werden. Dieser Zweig wird bei dem erstmaligen Durchlaufen des Verfahrens gemäß diesem Ausführungsbeispiel passiert, wenn die Bodenreinigungsmaschine 1 gestartet wird, nachdem der Fischwasserbereich 17 befüllt und noch kein Schmutzwasser aufgenommen wurde. Dann wird hier die Anfangsfüllmenge in dem Frischwasserbereich 17 bestimmt.

Nach dem die zuvor beschriebenen Schritte abhängig von dem Ergebnis der jeweiligen Abfragen durchlaufen wurden und "Ende" erreicht wurde, springt das Verfahren erneut zu "Start" und die Schritte werden erneut durchlaufen.

Aus der vorherigen Beschreibung des Ausführungsbeispiels eines erfindungsgemäßen Verfahrens ergibt sich, dass zum einen zuverlässig die Füllmengen in dem Frischwasserbereich 17 und in dem Schmutzwasserbereich 19 während des Betriebs der Bodenreinigungsmaschine 1 bestimmt werden können. Darüber hinaus erlaubt das Ausführungsbeispiel des erfindungsgemäßen Verfahrens auch, den Fall zu berücksichtigen, dass während des Betriebs, während einer Unterbrechung, zusätzliche Frischwasser in den Frischwasserbereich 17 eingefüllt wird.

### Bezugszeichenliste:

- 1: Bodenreinigungsmaschine
- 3: Fahrwerk
- 5: Räder
- 7: Reinigungseinrichtung
- 9: Bürstenelement
- 11: zu reinigende Bodenfläche
- 13: Aufnahmetank
- 15: Trennwand
- 17: Frischwasserbereich
- 19: Schmutzwasserbereich
- 21: Leitung
- 23: Volumenstrommesseinrichtung
- 25: Aufnahmeeinrichtung
- 27: Saugfuß
- 29: Volumen - Saugfuß
- 31: Leitung
- 33: Saugturbine
- 35: Messfühler - Frischwasserbereich
- 37: Messfühler - Schmutzwasserbereich

## Patentansprüche

1. Verfahren zur Bestimmung der Füllmenge eines Frischwasserbereichs (17) einer Bodenreinigungsmaschine (1), wobei die Bodenreinigungsmaschine (1)
den Frischwasserbereich (17),
einen Schmutzwasserbereich (19),
ein Fahrwerk (3) zum Bewegen der Bodenreinigungsmaschine (1) über eine zu reinigende Bodenfläche (11),
eine Reinigungseinrichtung (7) zum Reinigungseingriff mit der zu reinigenden Bodenfläche (11), wobei die Reinigungseinrichtung (7) mit dem Frischwasserbereich (17) verbunden ist und zum Aufbringen von Frischwasser auf die zu reinigenden Bodenfläche (11) ausgestaltet ist,
eine Aufnahmeeinrichtung (25) zum Aufnehmen von Schmutzwasser von der zu reinigenden Bodenfläche (11), wobei die Aufnahmeeinrichtung (25) mit dem Schmutzwasserbereich (19) verbunden ist,
und eine Fördereinrichtung (33) umfasst, die ausgestaltet ist, in einem aktivierten Zustand Schmutzwasser von der Aufnahmeeinrichtung (25) zu dem Schmutzwasserbereich (19) zu fördern,
wobei der Frischwasserbereich (17) und der Schmutzwasserbereich (19) in einem Aufnahmetank (13) ausgebildet sind und durch eine flexible Trennwand voneinander getrennt sind, die derart ausgebildet ist, dass der Frischwasserbereich (17) und der Schmutzwasserbereich (19) sich nicht, teilweise oder vollständig über den Querschnitt des Aufnahmetanks (13) erstrecken können, und
wobei das Verfahren die folgenden Schritte umfasst:
Erfassen des Volumenstroms aus dem Frischwasserbereich (17) heraus zu wenigstens einem Zeitpunkt zwischen einem ersten Zeitpunkt und einem zweiten Zeitpunkt, wobei der erste Zeitpunkt vor dem zweiten Zeitpunkt liegt, und
Bestimmen der aktuellen Füllmenge in dem Frischwasserbereich (17) aus einer zuvor bestimmten Füllmenge und dem erfassten Volumenstrom.

2. Verfahren nach Anspruch 1, wobei der Pegel in dem Aufnahmetank (13) erfasst wird und wobei die Füllmenge in dem Schmutzwasserbereich (19) aus der aktuellen Füllmenge im Frischwasserbereich (17) und dem Pegel im Aufnahmetank (13) bestimmt wird.

3. Verfahren nach einem der Ansprüche 1 oder 2, wobei erfasst wird, ob die Fördereinrichtung (33) in dem aktivierten Zustand ist und/oder ob Frischwasser aus dem Frischwasserbereich (17) heraus gefördert wird und/oder ob die Bodenreinigungsmaschine (1) still steht,
wobei der Pegel in dem Aufnahmetank (13) erfasst wird,
wobei, wenn die Fördereinrichtung (33) nicht in dem aktivierten Zustand ist und/oder kein Frischwasser aus dem Frischwasserbereich (17) heraus gefördert wird und/oder die Bodenreinigungsmaschine (1) still steht, bestimmt wird, ob der Pegel im Aufnahmetank (13) ansteigt, und
wobei, wenn der Pegel im Aufnahmetank (13) ansteigt, die aktuelle Füllmenge in dem Frischwasserbereich (17) aus dem Anstieg des Pegels im Aufnahmetank (13) und der zuletzt bestimmten Füllmenge im Frischwasserbereich (17) bestimmt wird.

4. Verfahren nach Anspruch 3, wobei die aktuelle Füllmenge im Schmutzwasserbereich (19) als die zuletzt bestimmte Füllmenge im Schmutzwasserbereich (19) bestimmt wird.

5. Verfahren nach Anspruch 3 oder 4, wobei, wenn der Pegel im Aufnahmetank (13) nicht ansteigt, die aktuelle Füllmenge in dem Schmutzwasserbereich (19) aus dem Pegel im Aufnahmetank (13) und der zuletzt bestimmten Füllmenge im Frischwasserbereich (17) bestimmt wird.

6. Verfahren nach einem oder mehreren der Ansprüche 3 bis 5, wobei erfasst wird, ob die Fördereinrichtung (33) in dem aktivierten Zustand ist, und erfasst wird, ob Frischwasser aus dem Frischwasserbereich (17) heraus gefördert wird und/oder ob die Bodenreinigungsmaschine (1) still steht,
wobei der Pegel in dem Aufnahmetank (13) erfasst wird, und
wobei, wenn die Fördereinrichtung (33) nicht in dem aktivierten Zustand ist und wenn Frischwasser aus dem Frischwasserbereich (17) heraus gefördert wird und/oder die Bodenreinigungsmaschine (1) nicht still steht, die aktuelle Füllmenge in dem Schmutzwasserbereich (19) aus dem Pegel im Aufnahmetank (13) und der zuletzt bestimmten Füllmenge im Frischwasserbereich (19) bestimmt wird.

7. Verfahren nach einem oder mehreren der Ansprüche 2 bis 6, wobei der Pegel im Aufnahmetank (13) durch Erfassen des Pegels im Frischwasserbereich (17) oder Erfassen des Pegels im Schmutzwasserbereich (19) erfasst wird.

8. Verfahren nach einem oder mehreren der Ansprüche 2 bis 6, wobei der Pegel im Aufnahmetank (13) durch Erfassen des Pegels im Frischwasserbereich (17) und Erfassen des Pegels im Schmutzwasserbereich (19) erfasst wird, und
wobei der Pegel im Aufnahmetank (13) als das Maximum aus dem Pegel im Frischwasserbereich (17) und dem Pegel im Schmutzwasserbereich (19) bestimmt wird.

9. Verfahren nach Anspruch 7 oder 8, wobei der Pegel im Frischwasserbereich (17) und/oder der Pegel im Schmutzwasserbereich (19) durch Erfassen des Drucks im Bodenbereich des Frischwasserbereichs (17) und/oder durch Erfassen des Drucks im Bodenbereich des Schmutzwasserbereichs (19) erfasst werden

10. Verfahren nach Anspruch 8 oder 9, wobei das Erfassen des Volumenstroms aus dem Frischwasserbereich (17) heraus zu dem wenigstens einem Zeitpunkt zwischen dem ersten Zeitpunkt und dem zweiten Zeitpunkt und das Bestimmen der aktuellen Füllmenge in dem Frischwasserbereich (17) erfolgt, wenn der Pegel im Frischwasserbereich (17) größer als ein erster Minimalpegel ist und wenn der Pegel im Schmutzwasserbereich (19) größer als ein zweiter Minimalpegel ist.

11. Verfahren nach einem oder mehreren der Ansprüche 8 bis 10, wobei, wenn der Pegel im Frischwasserbereich (17) kleiner oder gleich als ein erster Minimalpegel ist und wenn der Pegel im Schmutzwasserbereich (19) größer als ein zweiter Minimalpegel ist, die Füllmenge im Frischwasserbereich (17) als minimal bestimmt wird und die Füllmenge im Schmutzwasserbereich (19) aus dem Pegel im Aufnahmetank (13) und dem Querschnitt des Aufnahmetanks (13) bestimmt wird.

12. Verfahren nach einem oder mehreren der Ansprüche 8 bis 11, wobei, wenn der Pegel im Frischwasserbereich (17) kleiner oder gleich als ein erster Minimalpegel ist und wenn der Pegel im Schmutzwasserbereich (19) kleiner oder gleich als ein zweiter Minimalpegel ist, die Füllmenge im Frischwasserbereich (17) als minimal bestimmt wird und die Füllmenge im Schmutzwasserbereich (19) als minimal bestimmt wird.

13. Verfahren nach einem oder mehreren der Ansprüche 8 bis 12, wobei, wenn der Pegel im Frischwasserbereich (17) größer als ein erster Minimalpegel ist und wenn der Pegel im Schmutzwasserbereich (19) kleiner oder gleich als ein zweiter Minimalpegel ist, die Füllmenge im Schmutzwasserbereich (19) als minimal bestimmt wird und die Füllmenge im Frischwasserbereich (17) aus dem Pegel im Aufnahmetank (13) und dem Querschnitt des Aufnahmetanks (13) bestimmt wird.

14. Bodenreinigungsmaschine (1) zur Durchführung des Verfahrens nach einem der Ansprüche 1 bis 13, wobei die Bodenreinigungsmaschine (1)
einen Frischwasserbereich (17),
einen Schmutzwasserbereich (19),
ein Fahrwerk (3) zum Bewegen der Bodenreinigungsmaschine (1) über eine zu reinigende Bodenfläche (11),
eine Reinigungseinrichtung (7) zum Reinigungseingriff mit der zu reinigenden Bodenfläche (11), wobei die Reinigungseinrichtung (7) mit dem Frischwasserbereich (17) verbunden ist und zum Aufbringen von Frischwasser auf die zu reinigenden Bodenfläche (11) ausgestaltet ist,
eine Aufnahmeeinrichtung (25) zum Aufnehmen von Schmutzwasser von der zu reinigenden Bodenfläche (11), wobei die Aufnahmeeinrichtung (25) mit dem Schmutzwasserbereich (19) verbunden ist,
und eine Fördereinrichtung (33) umfasst, die ausgestaltet ist, in einem aktivierten Zustand Schmutzwasser von der Aufnahmeeinrichtung (25) zu dem Schmutzwasserbereich (19) zu fördern, wobei der Frischwasserbereich (17) und der Schmutzwasserbereich (19) in einem Aufnahmetank (13) ausgebildet sind und durch eine flexible Trennwand voneinander getrennt sind, die derart ausgebildet ist, dass der Frischwasserbereich (17) und der Schmutzwasserbereich (19) sich nicht, teilweise oder vollständig über den Querschnitt des Aufnahmetanks (13) erstrecken können, wobei die Bodenreinigungsmaschine ausgestaltet ist, die folgenden Schritte auszuführen:
Erfassen des Volumenstroms aus dem Frischwasserbereich (17) heraus zu wenigstens einem Zeitpunkt zwischen einem ersten Zeitpunkt und einem zweiten Zeitpunkt, wobei der erste Zeitpunkt vor dem zweiten Zeitpunkt liegt, und
Bestimmen der aktuellen Füllmenge in dem Frischwasserbereich (17) aus einer zuvor bestimmten Füllmenge und dem erfassten Volumenstrom.

## Claims

1. A method for determining the fill level of a fresh water zone (17) of a floor cleaning machine (1), wherein the floor cleaning machine (1) comprises
the fresh water zone (17),
a wastewater zone (19),
a chassis (3) for moving the floor cleaning machine (1) over a floor surface (11) to be cleaned,
a cleaning device (7) for cleaning engagement with the floor surface (11) to be cleaned, wherein the cleaning device (7) is connected to the fresh water zone (17) and is configured to apply fresh water to the floor surface (11) to be cleaned,
a collection device (25) for collecting wastewater from the floor surface (11) to be cleaned, wherein the collection device (25) is connected to the wastewater zone (19),
and a conveying device (33), which is configured to convey wastewater from the collection device (25) to the wastewater zone (19) in an activated state,
wherein the fresh water zone (17) and the wastewater zone (19) are formed in a collection tank (13) and are separated from one another by a flexible partition wall which is designed such that the fresh water zone (17) and the wastewater zone (19) cannot extend, partially or completely, over the cross-section of the collection tank (13), and
wherein the method comprises the following steps:
detecting the volume flow from the fresh water zone (17) at at least one time between a first time and a second time, wherein the first time is before the second time, and
determining the current fill level in the fresh water zone (17) from a previously determined fill level and the detected volume flow.

2. The method according to claim 1, wherein the level in the collection tank (13) is detected and wherein the fill level in the wastewater zone (19) is determined from the current fill level in the fresh water zone (17) and the level in the collection tank (13).

3. The method according to one of claims 1 or 2, wherein it is detected whether the conveying device (33) is in the activated state and/or whether fresh water is being conveyed out of the fresh water zone (17) and/or whether the floor cleaning machine (1) is at a standstill,
wherein the level in the collection tank (13) is detected,
wherein, when the conveying device (33) is not in the activated state and/or no fresh water is being conveyed out of the fresh water zone (17) and/or the floor cleaning machine (1) is at a standstill, it is determined whether the level in the collection tank (13) is rising, and
wherein, when the level in the collection tank (13) rises, the current fill level in the fresh water zone (17) is determined from the rise in the level in the collection tank (13) and the last determined fill level in the fresh water zone (17).

4. The method according to claim 3, wherein the current fill level in the wastewater zone (19) is determined as the last determined fill level in the wastewater zone (19).

5. The method according to claim 3 or 4, wherein, when the level in the collection tank (13) does not rise, the current fill level in the wastewater zone (19) is determined from the level in the collection tank (13) and the last determined fill level in the fresh water zone (17).

6. The method according to one or more of claims 3 to 5, wherein it is detected whether the conveying device (33) is in the activated state, and it is determined whether fresh water is being conveyed out of the fresh water zone (17) and/or whether the floor cleaning machine (1) is at a standstill,
wherein the level in the collection tank (13) is detected, and
wherein, when the conveying device (33) is not in the activated state and when fresh water is being conveyed out of the fresh water zone (17) and/or the floor cleaning machine (1) is not at a standstill, the current fill level in the wastewater zone (19) is determined from the level in the collection tank (13) and the last determined fill level in the fresh water zone (19).

7. The method according to one or more of claims 2 to 6, wherein the level in the collection tank (13) is detected by detecting the level in the fresh water zone (17) or detecting the level in the wastewater zone (19).

8. The method according to one or more of claims 2 to 6, wherein the level in the collection tank (13) is detected by detecting the level in the fresh water zone (17) and detecting the level in the wastewater zone (19), and
wherein the level in the collection tank (13) is determined as the maximum of the level in the fresh water zone (17) and the level in the wastewater zone (19).

9. The method according to claim 7 or 8, wherein the level in the fresh water zone (17) and/or the level in the wastewater zone (19) are detected by detecting the pressure in the base area of the fresh water zone (17) and/or by detecting the pressure in the base area of the wastewater zone (19).

10. The method according to claim 8 or 9, wherein the detection of the volume flow out of the fresh water zone (17) at the at least one time between the first time and the second time and the determination of the current fill level in the fresh water zone (17) takes place when the level in the fresh water zone (17) is greater than a first minimum level and when the level in the wastewater zone (19) is greater than a second minimum level.

11. The method according to one or more of claims 8 to 10, wherein, if the level in the fresh water zone (17) is less than or equal to a first minimum level and if the level in the wastewater zone (19) is greater than a second minimum level, the fill level in the fresh water zone (17) is determined to be minimal and the fill level in the wastewater zone (19) is determined from the level in the collection tank (13) and the cross-section of the collection tank (13).

12. The method according to one or more of claims 8 to 11, wherein, if the level in the fresh water zone (17) is less than or equal to a first minimum level and if the level in the wastewater zone (19) is less than or equal to a second minimum level, the fill level in the fresh water zone (17) is determined to be minimal and the fill level in the wastewater zone (19) is determined to be minimal.

13. The method according to one or more of claims 8 to 12, wherein, if the level in the fresh water zone (17) is greater than a first minimum level and if the level in the wastewater zone (19) is less than or equal to a second minimum level, the fill level in the wastewater zone (19) is determined to be minimal and the fill level in the fresh water zone (17) is determined from the level in the collection tank (13) and the cross-section of the collection tank (13).

14. A floor cleaning machine (1) for carrying out the method according to one of claims 1 to 13, wherein the floor cleaning machine (1) comprises
a fresh water zone (17),
a wastewater zone (19),
a chassis (3) for moving the floor cleaning machine (1) over a floor surface (11) to be cleaned,
a cleaning device (7) for cleaning engagement with the floor surface (11) to be cleaned, wherein the cleaning device (7) is connected to the fresh water zone (17) and is configured to apply fresh water to the floor surface (11) to be cleaned,
a collection device (25) for collecting wastewater from the floor surface (11) to be cleaned, wherein the collection device (25) is connected to the wastewater zone (19),
and a conveying device (33), which is configured to convey wastewater from the collection device (25) to the wastewater zone (19) in an activated state, wherein the fresh water zone (17) and the wastewater zone (19) are designed in a collection tank (13) and are separated from one another by a flexible partition wall which is designed such that the fresh water zone (17) and the wastewater zone (19) cannot extend, partially or completely, over the cross-section of the collection tank (13), wherein the floor cleaning machine is configured to carry out the following steps:
detecting the volume flow from the fresh water zone (17) at at least one time between a first time and a second time, wherein the first time is before the second time, and
determining the current fill level in the fresh water zone (17) from a previously determined fill level and the detected volume flow.

## Revendications

1. Procédé de détermination de la quantité de remplissage dans une zone d'eau douce (17) d'une machine de nettoyage du sol (1), la machine de nettoyage du sol (1) comprenant
la zone d'eau douce (17),
une zone d'eau sale (19),
un châssis (3) permettant de déplacer la machine de nettoyage du sol (1) sur une surface du sol (11) à nettoyer,
un dispositif de nettoyage (7) pour venir en contact de nettoyage avec la surface du sol (11) à nettoyer, le dispositif de nettoyage (7) étant relié à la zone d'eau douce (17) et étant conçu pour appliquer de l'eau douce sur la surface du sol (11) à nettoyer,
un dispositif de réception (25) pour recevoir l'eau sale de la surface du sol (11) à nettoyer, le dispositif de réception (25) étant relié à la zone d'eau sale (19),
et comprend un dispositif de transport (33) qui, dans un état activé, est conçu pour transporter l'eau sale du dispositif de réception (25) à la zone d'eau sale (19),
dans lequel la zone d'eau douce (17) et la zone d'eau sale (19) sont formées dans un réservoir de réception (13) et sont séparées l'une de l'autre par une cloison flexible qui est conçue de telle sorte que la zone d'eau douce (17) et la zone d'eau sale (19) ne puissent pas s'étendre, partiellement ou complètement, sur la section transversale du réservoir de réception (13), et
le procédé comprenant les étapes suivantes consistant à :
détecter le débit volumique sortant de la zone d'eau douce (17) à au moins un moment entre un premier moment et un second moment, le premier moment étant antérieur au second moment, et
déterminer la quantité de remplissage actuelle dans la zone d'eau douce (17) à partir d'une quantité de remplissage déterminée au préalable et du débit volumique détecté.

2. Procédé selon la revendication 1, dans lequel le niveau dans le réservoir de réception (13) est détecté et dans lequel la quantité de remplissage dans la zone d'eau sale (19) est déterminée à partir de la quantité de remplissage actuelle dans la zone d'eau douce (17) et du niveau dans le réservoir de réception (13).

3. Procédé selon l'une des revendications 1 ou 2, dans lequel on détecte si le dispositif de transport (33) est activé et/ou si de l'eau douce sort de la zone d'eau fraîche (17) et/ou si la machine de nettoyage du sol (1) est à l'arrêt,
dans lequel le niveau dans le réservoir de réception (13) est détecté,
dans lequel, lorsque le dispositif de transport (33) n'est pas dans l'état activé et/ou lorsque aucune eau douce ne sort de la zone d'eau douce (17) et/ou lorsque la machine de nettoyage du sol (1) est à l'arrêt, on détermine si le niveau dans le réservoir de réception (13) augmente, et
dans lequel, lorsque le niveau dans le réservoir de réception (13) augmente, la quantité de remplissage actuelle dans la zone d'eau douce (17) est déterminée à partir de l'augmentation du niveau dans le réservoir de réception (13) et de la demière quantité de remplissage déterminée dans la zone d'eau douce (17).

4. Procédé selon la revendication 3, dans lequel la quantité de remplissage actuelle dans la zone d'eau sale (19) est déterminée comme étant la demière quantité de remplissage déterminée dans la zone d'eau sale (19).

5. Procédé selon la revendication 3 ou 4, dans lequel, si le niveau dans le réservoir de réception (13) n'augmente pas, la quantité de remplissage actuelle dans la zone d'eau sale (19) est déterminée à partir du niveau dans le réservoir de réception (13) et de la dernière quantité de remplissage déterminée dans la zone d'eau douce (17).

6. Procédé selon une ou plusieurs des revendications 3 à 5, dans lequel on détecte si le dispositif de transport (33) est dans l'état activé, et on détecte si de l'eau douce sort de la zone d'eau douce (17) et/ou si la machine de nettoyage du sol (1) est à l'arrêt,
dans lequel le niveau dans le réservoir de réception (13) est détecté, et
dans lequel, lorsque le dispositif de transport (33) n'est pas dans l'état activé et lorsque de l'eau douce sort de la zone d'eau douce (17) et/ou lorsque la machine de nettoyage du sol (1) n'est pas à l'arrêt, la quantité de remplissage actuelle de la zone d'eau sale (19) est déterminée à partir du niveau dans le réservoir de réception (13) et de la dernière quantité de remplissage déterminée dans la zone d'eau douce (19).

7. Procédé selon une ou plusieurs des revendications 2 à 6, dans lequel le niveau dans le réservoir de réception (13) est détecté par détection du niveau dans la zone d'eau douce (17) ou par détection du niveau dans la zone d'eau sale (19).

8. Procédé selon une ou plusieurs des revendications 2 à 6, dans lequel le niveau dans le réservoir de réception (13) est détecté par détection du niveau dans la zone d'eau douce (17) et par détection du niveau dans la zone d'eau sale (19), et
dans lequel le niveau dans le réservoir de réception (13) est déterminé comme étant le maximum du niveau dans la zone d'eau douce (17) et du niveau dans la zone d'eau sale (19).

9. Procédé selon la revendication 7 ou 8, dans lequel le niveau dans la zone d'eau douce (17) et/ou le niveau dans la zone d'eau sale (19) sont détectés par détection de la pression dans la zone inférieure de la zone d'eau douce (17) et/ou par détection de la pression dans la zone inférieure de la zone d'eau sale (19).

10. Procédé selon la revendication 8 ou 9, dans lequel la détection du débit volumique sortant de la zone d'eau douce (17) à l'au moins un moment entre le premier moment et le second moment et la détermination de la quantité de remplissage actuelle dans la zone d'eau douce (17) ont lieu lorsque le niveau dans la zone d'eau douce (17) est supérieur à un premier niveau minimum et lorsque le niveau dans la zone d'eau sale (19) est supérieur à un second niveau minimum.

11. Procédé selon une ou plusieurs des revendications 8 à 10, dans lequel, lorsque le niveau dans la zone d'eau douce (17) est inférieur ou égal à un premier niveau minimal et lorsque le niveau dans la zone d'eau sale (19) est supérieur à un second niveau minimal, la quantité de remplissage dans la zone d'eau douce (17) est déterminée comme étant minimale et la quantité de remplissage dans la zone d'eau sale (19) est déterminée à partir du niveau dans le réservoir de réception (13) et de la section transversale du réservoir de réception (13).

12. Procédé selon une ou plusieurs des revendications 8 à 11, dans lequel, lorsque le niveau dans la zone d'eau douce (17) est inférieur ou égal à un premier niveau minimum et lorsque le niveau dans la zone d'eau sale (19) est inférieur ou égal à un second niveau minimum, la quantité de remplissage dans la zone d'eau douce (17) est déterminée comme étant minimale et la quantité de remplissage dans la zone d'eau sale (19) est déterminée comme étant minimale.

13. Procédé selon une ou plusieurs des revendications 8 à 12, dans lequel, lorsque le niveau dans la zone d'eau douce (17) est supérieur à un premier niveau minimal et lorsque le niveau dans la zone d'eau sale (19) est inférieur ou égal à un second niveau minimal, la quantité de remplissage dans la zone d'eau sale (19) est déterminée comme étant minimale et la quantité de remplissage dans la zone d'eau douce (17) est déterminée à partir du niveau dans le réservoir de réception (13) et de la section transversale du réservoir de réception (13).

14. Machine de nettoyage du sol (1) destiné à mettre en œuvre le procédé selon l'une des revendications 1 à 13, la machine de nettoyage du sol (1) comprenant
une zone d'eau douce (17),
une zone d'eau sale (19),
un châssis (3) permettant de déplacer la machine de nettoyage du sol (1) sur une surface du sol (11) à nettoyer,
un dispositif de nettoyage (7) pour venir en contact de nettoyage avec la surface du sol (11) à nettoyer, le dispositif de nettoyage (7) étant relié à la zone d'eau douce (17) et étant conçu pour appliquer de l'eau douce sur la surface du sol (11) à nettoyer,
un dispositif de réception (25) pour recevoir l'eau sale de la surface du sol (11) à nettoyer, le dispositif de réception (25) étant relié à la zone d'eau sale (19),
et un dispositif de transport (33) qui, dans un état activé, est conçu pour transporter l'eau sale du dispositif de réception (25) à la zone d'eau sale (19), la zone d'eau douce (17) et la zone d'eau sale (19) étant formées dans un réservoir de réception (13) et étant séparées l'une de l'autre par une cloison flexible qui est conçue de telle sorte que la zone d'eau douce (17) et la zone d'eau sale (19) ne puissent pas s'étendre, partiellement ou complètement, sur la section transversale du réservoir de réception (13), la machine de nettoyage du sol étant conçue pour effectuer les étapes suivantes :
détecter le débit volumique sortant de la zone d'eau douce (17) à au moins un moment entre un premier moment et un second moment, le premier moment étant antérieur au second moment, et
déterminer la quantité de remplissage actuelle dans la zone d'eau douce (17) à partir d'une quantité de remplissage déterminée au préalable et du débit volumique détecté.
